# EUROPÄISCHE PATENTSCHRIFT

(11) **EP 0 198 820 B1**
(45) Veröffentlichungstag und Bekanntmachung des Hinweises auf die Patenterteilung: **30.09.1987**
(21) Anmeldenummer: 84900561.6
(22) Anmeldetag: 30.12.1983
(51) Int. Cl.: A63C 11/06

(54) **HANDGERÄT ZUR BEARBEITUNG VON SKIKANTEN**
HAND APPARATUS FOR SHARPENING THE EDGES OF SKIS
APPAREIL A MAIN POUR L'AFFUTAGE DES CARRES DE SKI

(43) Veröffentlichungstag der Anmeldung: 29.10.1986
(73) Patentinhaber: WENINGER, Roland, A-6410 Telfs (AT)
(72) Erfinder: WENIGER, Peter, Johann, verstorben (DE)
(74) Vertreter: Hofinger, Engelbert, DDr.
(86) Internationale Anmeldenummer: AT8300038
(87) Internationale Veröffentlichungsnummer: WO8503008

## Beschreibung

Die Erfindung betrifft ein Handgerät zur Bearbeitung von Schikanten, mit einem Halter, an dem zwei Paare von zueinander rechtwinkeligen Flächen zur Anlage an die Lauffläche und eine Seitenfläche des Schis vorgesehen sind, wobei jedes der beiden Flächenpaare eine spanabhebende Bearbeitungsfläche eines Werkzeuges und eine Führungsfläche des Halters umfaßt, und wobei jene Anlagefläche des ersten Flächenpaares, die die erste Bearbeitungsfläche enthält, breiter als die erste Führungsfläche ist.

Ein derartiges Gerät ist beispielsweise der AT-B-319 828 zu entnehmen. In eine mit einem Handgriff versehene Grundplatte ist eine Flachfeile bzw. eine flache Fräsplatte eingelegt, die von einem sie in der Längsrichtung überragenden Bügel fixiert. wird. Durch den das Werkzeug teilenden Bügel sind zwei Paare von Anlageflächen ausgebildet, wobei die Breiten der beiden Bearbeitungsflächen durch Querverschiebung des Bügels verändert werden können, da seine Befestigungsschrauben in querverlaufenden Längslöchern in der Grundplatte geführt sind. Die Verschiebung des Bügels führt dabei vor allem zu einer besseren Ausnützung der Bearbeitungsfläche. Die Flachfeile liegt dabei in der Vertiefung der Grundplatte nur mittig an, so daß sich die beiden mit etwas Spiel zur Grundplatte angeordneten Enden des Werkzeuges beim Bearbeiten der insbesondere im Bindungsbereich konkav verlaufenden Schikanten an diese anpassen können. Das Handgerät wird dabei zur Bearbeitung der laufflächenseitigen Schikantenfläche mit der als Führungsfläche dienenden Seitenfläche an die Schiseitenfläche angelegt, wobei durch die Grundplatte eine gute Auflage an der Lauffläche erzielt wird. Eine derartige Auflage ist jedoch nicht gegeben, wenn die seitenflächenseitige Schikantenfläche bearbeitet werden soll, da in diesem Fall die schmale Führungsfläche des Bügels an der Lauffläche angesetzt werden muß, und die an sich breitere Fläche der Grundplatte bzw. die Bearbeitungsfläche an der schmalen Schiseitenfläche anliegt, wobei im Bereich der Bindungsteile die Bearbeitung schwierig wird. In einer nicht näher beschriebenen Ausführung kann der Bügel auch im Winkel zur Bearbeitungsfläche verstellbar sein, sodaß eine Anpassung an nichtrechtwinkelige Schikanten möglich ist.

Die CH-A-499 336 zeigt ein Kantenbehandlungsgerät mit einem L-förmigen Halter, an dessen einen Schenkel eine Flachfeile überstehend fixiert ist. Hier ist ein erstes Anlageflächenpaar durch die Flachfeile und ein am zweiten Schenkel befestigtes Wachsverteilblech und ein zweites Anlageflächenpaar durch den überstehenden Teil der Flachfeile und die Stirnseite des sie tragenden Schenkels gegeben. In dieser zweiten Anlageposition ist eine nur ungenügende Führung bei der Bearbeitung gegeben. Die vollflächige Auflage der Flachfeile auf dem sie tragenden Schenkel verhindert die Anpassung an die gekrümmten Schikanten.

Diese Anpassung ist auch bei dem Gerät gemäß US-A-3 693 219 nicht möglich, bei der die in einen Ausschnitt einer Grundplatte eingesetzte beidseitig benützbare Flachfeile direkt an einem etwa mittig angeordneten Griff befestigt ist. Hier sind beidseitig des Griffes zwei Anlageflächenpaare gegeben, die wahlweise am Schi ansetzbar sind.

Aus der AT-B-341 396 ist ein Kantenschärfgerät bekannt geworden, das ebenfalls einen im wesentlichen L-förmigen Halter aufweist, wobei ein eine überstehende Flachfeile tragender Schenkel zwei endnahe Querrippen aufweist. An diesen wird die Feile mittels einer Schraube verspannt. sodaß sich eine Durchbiegung der Feile zur Anpassung an die konkave Wölbung der Schikanten ergibt. Die Außenfläche des zweiten Schenkels des Halters bildet dabei die Führungsfläche, sodaß hier ein einziges rechtwinkelig zueinander stehendes Paar von Arbeitsflächen gegeben ist.

Auch die AT-B-333 170 zeigt ein Schikantenbearbeitungsgerät mit einem L-förmigen Halter, wobei eine Flachfeile an der Innenseite des einen Schenkels befestigt ist. Die Führungsfläche wird dabei durch die Innenseite des zweiten Schenkels gebildet. Mit diesem Gerät wird ebenfalls nur dann eine gute Auflage erzielt, wenn die seitenflächenseitige Schikantenfläche zu bearbeiten ist, da dann die Führungsfläche an der Lauffläche angelegt werden kann. Eine Behinderung im Bindungsbereich durch den zu weit hochstehenden zweiten Schenkel ist dabei in jeder Lage gegeben. Eine Winkelanpassung ist durch Austausch der Flachfeile gegen eine mit nichtparallelen Feilflächen möglich.

Schließlich zeigt die DE-C-938 954 ein Bearbeitungsgerät mit einem ebenfalls im Querschnitt L-förmigen Halter, wobei eine Messerscheiben aufweisende Walze um eine zur Längsrichtung parallele Achse so verschwenkbar angeordnet ist, daß die Messerscheiben im Bereich der Schnittkante der Innenseiten der beiden Schenkel ausschwenkbar sind. Je nach dem Ausmaß der Verschwenkung verläuft eine an die Messerscheibe legbare Tangentialebene an der Schnittlinie mit der Innenseite des die Schwenkachse tragenden Schenkels in einem rechten, einem spitzen oder einem stumpfen Winkel, sodaß ebenfalls nur dann eine gute Auflage gegeben ist, wenn die seitenflächenseitige Schikantenfläche bearbeitet wird, da dann der die Schwenkachse tragende Schenkel des Halters an die Lauffläche angelegt wird.

Die Erfindung hat es sich nun zur Aufgabe gestellt, ein Handgerät der eingangs genannten Art zur Bearbeitung von Schikanten so weiter zu entwickeln, daß bei der Bearbeitung jeder Außenfläche der Schikante nicht nur eine gute Auflage des Gerätes an der Schilauffläche gegeben, sondern auch dessen Behinderung durch die Bindungsteile möglichst beseitigt ist. Dabei soll in einer bevorzugten Ausführung auch eine einfache Verstellung des Bearbeitungswinkels gegeben sein, die die Bearbeitung von sogenannten « hängenden » Scₕiₖₐₙtₑₙ, also von solchen, die von der Lauffläche zu den Schiseitenflächen in einem Winkel bis zu etwa 3° ansteigend verlaufen, ermöglicht, ohne daß für die Kantenbearbeitung an der Schiseitenfläche eine Rückstellung auf 90° notwendig ist.

Erfindungsgemäß wird diese Aufgabe nun dadurch gelöst, daß das erste Flächenpaar in einer derartigen Anordnung in bezug auf das zweite Flächenpaar ist, daß bei einer gedanklichen Drehung des ersten Flächenpaares um eine zu sämtlichen Flächen der Flächenpaare parallele Achse die erste Bearbeitungsfläche an die Stelle der zweiten Bearbeitungsfläche und gleichzeitig die erste Führungsfläche an die Stelle der zweiten Führungsfläche zu liegen kommen, wobei die zweite Führungsfläche einerseits breiter als die erste Führungsfläche und andererseits breiter als die zweite Bearbeitungsfläche ist, wobei die Breitenverhältnisse der jeweils an die Lauffläche anzulegenden Fläche zu der an die Seitenflächen des Schis anzulegenden Fläche im wesentlichen gleich sind.

In der erfindungsgemäßen Ausbildung ist auf Grund der kongruenten Anordnung der beiden Anlageflächenpaare nicht nur dann eine entsprechend große Auflagefläche an der Lauffläche gegeben, wenn die laufflächenseitige Schikantenfläche bearbeitet wird, sondern durch die wesentlich verbreiterte zweite Führungsfläche, deren Breite vorzugsweise zumindest der Breite der die erste Bearbeitungsfläche enthaltenden Fläche entspricht, auch dann, wenn die seitenflächenseitige Schikantenfläche bearbeitet wird. Dabei ist auf Grund der Breitenverhältnisse in jeder Anwendungslage des Gerätes die an der Schiseitenfläche anliegende Fläche so schmal, daß das Gerät auch im Bindungsbereich, insbesondere auch im Bereich von Schibremsen an der Kante anliegend durchgezogen werden kann.

Bei der praktischen Erprobung hat sich eine besondere Bedienungsfreundlichkeit beim Bearbeitungswechsel zwischen den beiden Flächen der Schikante gezeigt, wenn, wie bevorzugt vorgesehen, das erste Flächenpaar bei einer gedanklichen Drehung um 180° an die Stelle des zweiten Flächenpaares zu liegen kommt.

Bei einem Handgerät der eingangs genannten Art, bei dem die erste Führungsfläche seitlich an einem das Werkzeug niederhaltenden Bügel ausgebildet ist, lassen sich die erfindungsgemäßen Flächenpaare mit einer gedanklich um 180° verdrehten kongruenten Anordnung besonders vorteilhaft dann verwirklichen, wenn der Halter im Querschnitt L-förmig ausgebildet ist und ein flaches, begrenzt durchbiegbares Werkzeug, an dem die erste Bearbeitungsfläche vorgesehen ist, in den ersten Schenkel des Halters eingesetzt ist, wobei es über die Außenfläche des zweiten Schenkels vorsteht, wenn der Bügel geringer Breite im Verbindungsbereich der beiden Schenkel angeordnet ist und die erste Bearbeitungsflä₋ che in der Länge überdeckt, wenn das Werkzeug, an dem über den zweiten Schenkel vorstehenden Teil, parallel zur ersten Bearbeitungsfläche die zweite Bearbeitungsfläche aufweist, und wenn die Außenfläche des zweiten Schenkels sowie die dieser zugewandte zweite Bearbeitungsfläche des über den zweiten Schenkel vorstehenden Werkzeuges das zweite Flächenpaar bilden. Diese Ausführung bietet dabei auch die aus dem eingangs erwähnten Stand der Technik bekannten Vorteile, daß der das nicht eingesetzte Flächenpaar tragende Schenkel gleichzeitig jeweils den Handgriff des Gerätes bildet und daß ein handelsübliches, gegebenenfalls abgelängtes Stück einer Flachfeile, einer Fräsplatte od. dgl. als Werkzeug eingesetzt werden kann, das an beiden Seiten mit Schneidkanten bestückte Bearbeitungsflächen aufweist. Da das Werkzeug auswechselbar angeordnet ist, kann es bei Abnützung der Bearbeitungsflächen gewendet werden, sodaß eine maximale Standzeit erzielt wird.

Wie bereits erwähnt, ist die Anpassung der Bearbeitungsflächen and die in beiden Richtungen konkave Längswölbung der Schikanten von Vorteil. Da die beiden Bearbeitungsflächen durch die beiden Flachseiten des Werkzeuges gebildet werden, ist dessen Durchbiegung nach beiden Seiten notwendig. Eine bevorzugte weitere Ausführung sieht daher vor, daß das flache Werkzeug zwischen einem längsmittigen Vorsprung des Bügels und einer im zweiten Schenkel des Halters verstellbaren Klemmschraube verspannt ist, die über einen Anpreßteil das Werkzeug an der dem Vorsprung gegenüberliegenden Seite beaufschlagt, wobei die beidseitig über den Klemmbereich sich in Längsrichtung erstreckenden Abschnitte des Werkzeuges jeweils ein beidseitiges Spiel zum Bügel und zum Halter aufweisen.

Die bevorzugt gestellte zusätzliche Aufgabe der Erfindung kann durch eine weitere Variante des Handgerätes dadurch gelöst werden, daß die Führungsfläche am zweiten Schenkel des Halters in zwei zueinander distanzierte Längsabschnitte unterteilt ist, von denen der von der zweiten Bearbeitungsfläche weiter entfernte Längenabschnitt durch eine Längsrippe des zweiten Schenkels gebildet ist, gegenüber der die Außenseite des zweiten Schenkels zur Schnittlinie mit der zweiten Bearbeitungsfläche rückversetzt ist. Es verbleibt demnach auch bei Einstellung eines nicht rechtwinkligen Flächenpaares, mit dessen Hilfe die Laufflächenseite der erwähnten « hängenden » Kanten bearbeitet werden kann, unabhängig davon das zweite nicht veränderte Flächenpaar mit zueinander rechtwinkligen Flächen, das zur Bearbeitung der Seitenflächenseite der Schikanten herangezogen werden kann. Eine weitere Ausführung sieht hiezu auch vor, daß die die Bearbeitungsfläche enthaltende breite Fläche des ersten Flächenpaares in bezug auf die erste Bearbeitungsfläche an der der ersten Führungsfläche gegenüberliegenden Seite einen Flächenabschnitt aufweist, aus dem ein Auflageteil senkrecht zum Flächenabschnitt ausschiebbar angeordnet ist. Durch die Verstellung des Auflageteiles verbleibt die Bearbeitungsfläche in ihrer ursprünglichen Lage, verläuft jedoch bei Auflage des Handgerätes auf die Schilauffläche im gewünschten Neigungswinkel von beispielsweise 1°-2°.

Da nahezu alle Schihersteller zumindest Schier der oberen Preiskategorie mit hängenden Schikanten erzeugen, wobei deren Neigungswinkel nicht einheitlich ist, ist die Verstellung und Fixierung des Auflageteiles günstig. Eine leicht einstellbare Ausführung sieht daher weiters vor, daß in dem ersten Schenkel des Halters eine sich in Längsrichtung erstreckende Ausnehmung vorgesehen ist, die eine ansteigende Bodenfläche aufweist, wobei der Auflageteil, der eine gegengleich ansteigende Bodenfläche aufweist, in die Ausnehmung längsverschiebbar eingesetzt und in zumindest zwei Positionen fixierbar ist. Für die Bestimmung des einzustellenden Winkels ist dabei vorzugsweise vorgesehen, daß am Auflageteil eine den Winkel zwischen der Auflagefläche des Auflageteiles und der Außenfläche des ersten Schenkels anzeigende Skala oder eine Markierung angeordnet ist, der eine Markierung bzw. eine Skala am ersten Schenkel zugeordnet ist. Die Fixierung des Auflageteiles in jeder gewünschten Lage wird dabei vorzugsweise durch eine sich von der Innenseite des ersten Schenkels des Halters verspannende Klemmschraube erzielt, die einen in die Ausnehmung mündenden Längsschlitz durchragt.

Nachstehend wird nun die Erfindung anhand der Figuren der beiliegenden Zeichnungen näher beschrieben, ohne darauf beschränkt zu sein.

Es zeigen :
Figur 1 eine Schrägansicht des erfindungsgemäßen Handgerätes,
Figuren 2 und 3 Querschnitte durch das Handgerät bei der Bearbeitung der beiden Flächen einer hängenden Schikante in übertriebener Darstellung des Neigungswinkels,
Figur 4 eine Draufsicht auf den mit dem verstellbaren Auflageteil versehenen ersten Schenkel des Handgerätes,
Figur 5 einen Schnitt nach der Linie V-V der Fig.4, und
Figur 6 eine Draufsicht auf den zweiten Schenkel des Handgerätes.

Ein erfindungsgemäßes Handgerät ist mit einem im Querschnitt L-förmigen Halter versehen, dessen beiden Schenkel 1, 2 etwa gleich breit sind. In eine Vertiefung des ersten Schenkels 1 ist ein flaches, beidseitig mit Schneidkanten versehenes Werkzeug 3 eingelegt, wobei seine Oberseite eine erste Bearbeitungsfläche 13 bildet. Das Werkzeug 3 steht in einem geringen Ausmaß, das vorzugsweise höchstens der Distanz zwischen der Schilauffläche 19 und der Unterbegrenzung der angehobenen Bremsorgane einer Schibremse entspricht, über die Außenseite des zweiten Schenkels 2 vor. Zur Befestigung des Werkzeuges 3 am ersten Schenkel 1 dient ein das Werkzeug 3 nur im Eckbereich des Halters in der Längsrichtung überspannender Bügel 4 sowie eine Klemmschraube 11, die einen Anpreßteil 10 beaufschlagt. Die Klemmschraube 11 verläuft dabei parallel zur Außenseite im zweiten Schenkel 2 des Halters etwa in der Längsmitte, wobei in eine längsmittige Ausnehmung der Vertiefung des ersten Schenkels 1 der aus einem schmalen Plättchen bestehende Anpreßteil 10 eingelegt ist.

Dem Anpreßteil 10 gegenüberliegend ist im Bügel 4 zum Werkzeug 3 hin ein Vorsprung 7 angeordnet, der beispielsweise durch eine Auskröpfung des Bügels 4 gebildet ist. Beim Anziehen der Klemmschraube 11 wird daher das Werkzeug 3 nur im mittleren Teil zwischen dem Vorsprung 7 und dem Anpreßteil 10 geklemmt, sodaß zwischen den beiden verbleibenden Bereichen des Werkzeuges 3 und dem Bügel 4 einerseits sowie dem ersten Schenkel 1 andererseits ein Spalt 17 verbleibt (Fig. 6). Die die Bearbeitungsfläche 13 des Werkzeuges 3 enthaltende Außenseite des ersten Schenkels 1 und die dieser zugewandte Seitenfläche des Bügels 4 bilden ein erstes Flächenpaar, mit dem die laufflächenseitige Seitenfläche der Schikante 21 bearbeitbar ist, wobei eine breite Auflage an der Lauffläche 19 und eine schmale Auflage der Führungsfläche 5 des Bügels 4 gegeben ist. Dessen Dicke beträgt vorzugsweise ebenfalls nur die maximale Distanz zwischen der Schilauffläche und den angehobenen Bremsorganen einer Schibremse, sodaß die Schikante 21 auch im Bindungsbereich unbehindert bearbeitet werden kann. Dabei dient, wie aus Fig. 2 ersichtlich, der zweite Schenkel 2 des Halters als Griff. Ist der Schi 20, wie in den Fig. 2 und 3 dargestellt, mit einer sogenannten hängenden Schikante 21 versehen, deren laufflächenseitige Seitenfläche von der Lauffläche 19 zur Schiseitenfläche 18 hin ansteigt, so ist für deren Bearbeitung die Einhaltung eines Winkels a, von 0,5° bis 3°, vorzugsweise 1° bis 1,5° zwischen der Außenseite des ersten Schenkels 1 und der Schilauffläche 19 notwendig. Die Außenseite des ersten Schenkels 1 ist daher breiter als die Breite der durch das Werkzeug 3 gebildeten ersten Bearbeitungsfläche 13, wobei aus dem daneben verbleibenden Flächenstreifen ein Auflageteil 8 ausschiebbar ist, der an die Schilauffläche 19 zur Anlage kommt (Fig. 2). Die die erste Bearbeitungsfläche 13 enthaltende Fläche am ersten Schenkel 1 des Halters ist daher bei ausgeschobenem Auflageteil 8 zweigeteilt. Zur Aufnahme des Auflageteiles 8 ist in den ersten Schenkel 1 eine Ausnehmung 12 größerer Länge eingelassen, die den Auflageteil 8 aufnimmt. Der Boden der Ausnehmung 12 ist in Längsrichtung ansteigend ausgebildet und die Grundfläche des in der Ausnehmung 12 verschiebbaren Auflageteiles 8 mit gleichem _{'}Neigungswinkel abfallend ausgebildet, sodaß die Auflagefläche des Auflageteiles 8 an der Lauffläche 19 des Schis in jeder Position parallel zur Lauffläche ist. Eine den Schenkel 1 in einem Längsschlitz durchsetzende Klemmschraube 9 fixiert den Auflageteil 8 in jeder Position in der Ausnehmung 12. Die Schnittlinie der ersten Führungsfläche am Bügel 4 mit der ersten Bearbeitungsfläche 13 des Werkzeuges 3 und die Anlagefläche des Auflageteiles 8 liegen somit in einer Ebene, deren Winkel zur Außenseite des ersten Schenkels 1 durch Längsverschiebung verstellbar ist. Zur Bestimmung des Winkels a ist am Auflageteil 8 eine Skala 15 und am Schenkel 1 eine Markierung 16 (Fig. 4) vorgesehen, sodaß die Markierung 16 nur auf die gewünschte, an der Skala 15 ablesbare Neigung der hängenden Schikante 21 eingestellt werden muß.

Um nun etwa gleiche Bedienungs- und Bearbeitungsbedingungen auch für die seitenflächenseitige Schikantenfläche zu erzielen, ist an dem Halter ein zweites kongruentes Flächenpaar 6, 14 vorgesehen. Dabei wird die zweite Bearbeitungsfläche 14, wie bereits erwähnt, durch die dem zweiten Schenkel 2 des Halters zugewandte Flachseite des über den Schenkel 2 vorstehenden Werkzeuges 3 gebildet. Als zweite Führungsfläche 6 des zweiten Flächenpaares dient dabei die Außenseite des zweiten Schenkels 2. Die Anwendung bei der Bearbeitung der seitlichen Schikantenfläche zeigt dabei Fig. 3, wobei nunmehr der erste Schenkel 1 als Griff dient. Die Außenseite des zweiten Schenkels 2 kann dabei eben sein, wobei sie eine breite zweite Führungsfläche 6 bildet, die ebenfalls wieder an der Schilauffläche 19 zur Auflage kommt, während die weitere Bearbeitungsfläche, wie erwähnt, wesentlich schmäler ist. Um bei Ausbildung von hängenden Schikanten 21 deren beide Außenflächen rechtwinklig beizubehalten, kann an der Außenseite des zweiten Schenkels 2 eine Längsrippe 22 vorgesehen werden, sodaß auch die zweite Führungsfläche 6 in zwei voneinander distanzierte Flächenstreifen unterteilt ist, die in einer gemeinsamen, zur zweiten Bearbeitungsfläche 14 senkrechten Ebene liegen.

Die Längsrippe 22 ist jedoch nicht undebingt erforderlich, da die seitenflächenseitige Schikantenfläche auch bei hängender Schikante 21 parallel zur Seitenfläche 18 geschliffen werden kann, so daß sie mit der laufflächenseitigen Schikantenfläche einen 90° um den Winkel a übersteigenden stumpfen Winkel einschließt. Die Längsrippe 22 könnte im übrigen auch ähnlich dem Auflageteil 8 im ersten Schenkel 1 verstellbar ausgebildet sein.

Aus den Fig. 2 und 3 wird die Anwendung des Handgerätes deutlich. Unabhängig davon, welche Seitenfläche der Schikante 21 bearbeitet wird, ist in jedem Fall eine breite Auflage des Halters an der Lauffläche 19 sowie eine sehr schmale Anlage an der Schiseitenfläche 18 gegeben.

Da die Schikanten 21 in der Längsrichtung geschweift, also in zwei Richtungen zumindest über ihren hauptsächlich mittleren Einsatzbereich konkav gewölbt sind, wird durch die nur mittige Einspannung des Werkzeuges 3 zwischen dem Anpreßteil 10 und dem Vorsprung 7 die Anpassung des Werkzeuges 3 an die Wölbung der Schikante 21 möglich. Die beiden freien Abschnitte des Werkzeuges 3 können sich dabei in jedem Fall in den beidseitigen Spalt 17 (Fig. 6) ausbiegen, so daß sowohl bei Beanspruchung der ersten Bearbeitungsfläche 13 (Fig. 2) als auch bei Beanspruchung der zweiten Bearbeitungsfläche 14 deren vollflächige Auflage an der zu bearbeitenden Schikantenseitenfläche erreicht wird.

Der vor allem in Fig. 4 und 5 näher gezeigte Auflageteil 8 könnte auch in anderer Weise verstellt werden. Da wäre es denkbar, ihn durch eine Stellschraube gegen die Wirkung einer Druckfeder zu beaufschlagen.

## Patentansprüche

1. Handgerät zur Bearbeitung von Schikanten (21), mit einem Halter (1, 2), an dem zwei Paare von zueinander rechtwinkeligen Flächen (5, 13 ; 6, 14) zur Anlage an die Lauffläche (19) und eine Seitenfläche (18) des Schis (20) vorgesehen sind, wobei jedes der beiden Flächenpaare (5,13 ; 6. 14) eine spanabhebende Bearbeitungsfläche (13 ; 14) eines Werkzeuges (3) und eine Führungsfläche (5 ; 6) des Halters (1, 2) umfaßt, und wobei jene Anlagefläche des ersten Flächenpaares (5, 13), die die erste Bearbeitungsfläche (13) enthält, breiter als die erste Führungsfläche (5) ist, dadurch gekennzeichnet, daß das erste Flächenpaar (5,13) in einer derartigen Anordnung in bezug auf das zweite Flächenpaar (6, 14) ist, daß bei einer gedanklichen Drehung des ersten Flächenpaares um eine zu sämtlichen Flächen der Flächenpaare parallele Achse die erste Bearbeitungsfläche (13) an die Stelle der zweiten Bearbeitungsfläche (14) und gleichzeitig die erste Führungsfläche (5) an die Stelle der zweiten Führungsfläche (6) zu liegen kommen, wobei die zweite Führungsfläche (6) einerseits breiter als die erste Führungsfläche (5) und andererseits breiter als die zweite Bearbeitungsfläche (14) ist, wobei die Breitenverhältnisse der jeweils an die Lauffläche (19) anzulegenden Fläche zu der an die Seitenfläche (18) des Schis (20) anzulegenden Fläche im wesentlichen gleich sind.

2. Handgerät nach Anspruch 1, dadurch gekennzeichnet, daß das erste Flächenpaar (5, 13) bei einer gedanklichen Drehung um 180° an die Stelle des zweiten Flächenpaares (6, 14) zu liegen kommt.

3. Handgerät nach Anspruch 2, dadurch gekennzeichnet, daß der Halter (1, 2) im Querschnitt L-förmig ausgebildet ist und ein flaches, begrenzt durchbiegbares Werkzeug (3), an dem die erste Bearbeitungsfläche (13) vorgesehen ist, in den ersten Schenkel (1) des Halters eingesetzt ist. wobei es über die Außenfläche des zweiten Schenkels (2) vorsteht, daß ein Bügel (4) geringer Breite im Verbindungsbereich der beiden Schenkel (1, 2) angeordnet ist und die erste Bearbeitungsfläche (13) in der Länge überdeckt, wobei die der ersten Bearbeitungsfläche (13) zugewandte Seitenfläche des Bügels (4) die erste Führungsfläche (5) bildet, daß das Werkzeug (3) an dem über den zweiten Schenkel (2) vorstehenden Teil parallel zur ersten Bearbeitungsfläche (13) die zweite Bearbeitungsfläche (14) aufweist, und daß die Außenfläche des zweiten Schenkels (2) sowie die dieser zugewandte zweite Bearbeitungsfläche (14) des über den zweiten Schenkel (2) vorstehenden Werkzeuges (3) das zweite Flächenpaar (6, 14) bilden.

4. Handgerät nach Anspruch 3, dadurch gekennzeichnet, daß das flache Werkzeug (3) zwischen einem längsmittigen Vorsprung (7) des Bügels (4) und einer im zweiten Schenkel (2) des Halters verstellbaren Klemmschraube (11) verspannt ist, die über einen Anpreßteil (10) das Werkzeug (3) an der dem Vorsprung (7) gegenüberliegenden Seite beaufschlagt, wobei die beidseitig über den Klemmbereich sich in Längsrichtung erstreckenden Abschnitte des Werkzeuges (3) jeweils ein beidseitiges Spiel zum Bügel (4) und zum Halter aufweisen.

5. Handgerät nach Anspruch 3, dadurch gekennzeichnet, daß die Führungsfläche (6) am zweiten Schenkel (2) des Halters in zwei zueinander distanzierte Längsabschnitte unterteilt ist, von denen der von der zweiten Bearbeitungsflä-- che (14) weiter entfernte Längenabschnitt durch eine Längsrippe (22) des zweiten Schenkels (2) gebildet ist, gegenüber der die Außenseite des zweiten Schenkels (2) zur Schnittlinie mit der zweiten Bearbeitungsfläche (14) rückversetzt ist.

6. Handgerät nach einem der Ansprüche 1 bis 5, dadurch gekennzeichnet, daß die die Bearbeitungsfläche (13) enthaltende breite Fläche des ersten Flächenpaares in bezug auf die erste Bearbeitungsfläche (13) an der der ersten Führungsfläche (5) gegenüberliegenden Seite einen Flächenabschnitt aufweist, aus dem ein Auflageteil (8) senkrecht zum Flächenabschnitt ausschiebbar angeordnet ist.

7. Handgerät nach Anspruch 3 und 6, dadurch gekennzeichnet, daß in dem ersten Schenkel (1) des Halters eine sich in Längsrichtung erstreckende Ausnehmung (12) vorgesehen ist, die eine ansteigende Bodenfläche aufweist, wobei der Auflageteil (8), der eine gegengleich ansteigende Bodenfläche aufweist, in die Ausnehmung (12) längsverschiebbar eingesetzt und in zumindest zwei Positionen fixierbar ist.

8. Handgerät nach Anspruch 7, dadurch gekennzeichnet, daß am Auflageteil (8) eine den Winkel (α) zwischen der Auflagefläche des Auflageteiles (8) und der Außenfläche des ersten Schenkels (1) anzeigende Skala (15) oder eine Markierung angeordnet ist, der eine Markierung (16) bzw. eine Skala am ersten Schenkel (1) zugeordnet ist.

9. Handgerät nach Anspruch 7, dadurch gekennzeichnet, daß der erste Schenkel (1) einen sich parallel zum zweiten Schenkel (2) erstreckenden Längsschlitz (24) aufweist, durch den eine den Auflageteil (8) in beliebiger Lage in der Ausnehmung (12) fixierende Klemmschraube (9) ragt.

## Claims

1. A hand device for dressing ski edges (21), comprising a holder (1, 2) on which there are provided two pairs of surfaces (5, 13 ; 6, 14) at right angles to each other, for bearing against the running surface (19) and a side surface (18) of the ski (20), each of the two pairs of surfaces (5, 13 ; 6, 14) comprising a cutting dressing surface (13 ; 14) of a tool (3) and a guide surface (5 ; 6) of the holder (1, 2), and the width of that bearing surface of the first pair of surfaces (5, 13) which contains the first dressing surface (13) being greater than the width of the first guide surface (5), characterized in that the first pair of surfaces (5, 13) is arranged in respect of the second pair of surfaces (6, 14) in such a manner that upon notional rotation of the first pair of surfaces about an axis which is parallel to all surfaces of the pairs of surfaces the first dressing surface (13) comes to lie in the place of the second dressing surface (14), and simultaneously the first guide surface (5) comes to lie in the place of the second guide surface (6), the width of the second guide surface (6) being greater than the width of the first guide surface (5) and also greater than the width of the second dressing surface (14), the relationships in respect of the width between each surface for bearing against the running surface (19) and each surface for bearing against the side surface (18) of the ski (20) being substantially the same.

2. A hand device according to claim 1, characterized in that the first pair of surfaces (5, 13) comes to lie in the place of the second pair of surfaces (6, 14) upon notional rotation about 180°C.

3. A hand device according to claim 2, characterized in that the holder (1, 2) is of L-shaped cross-section, and a flat tool (3) of limited flexibility on which the first dressing surface (13) is provided is fitted into the first limb (1) of the holder, said tool projecting over the outside surface of the second limb (2), and that a bar member (4) of limited width is arranged in the connecting region of the two limbs (1, 2) and covers the first dressing surface (13) in respect of the length, the side surface of the bar member (4) which is towards the first dressing surface (13) forming the first guide surface (5), that the tool (3) has at the part projecting over the second limb (2) the second dressing surface (14) parallel to the first dressing surface (13), and that the outer surface of the second limb (2) as well as the second dressing surface (14), which is there- towards, of the tool (13) which projects beyond the second limb (2) form the second pair of surfaces (6, 14).

4. A hand device according to claim 3, characterized in that the flat tool (3) is clamped between a projection (7) on the bar member (4), which is disposed centrally in the lengthwise direction thereof, and a clamping screw (11) which is displaceable in the second lim (2) of the holder and which acts by way of a pressure member (10) against the tool (3) on the side which is in opposite relationship to the projection (7), wherein the portions of the tool (3) which extend on both sides over the clamping region in the longitudinal direction have clearance on each side relative to the bar member (4) and the holder.

5. A hand device according to claim 3, characterized in that the guide surface (6) on the second limb (2) of the holder is divided into two mutually spaced longitudinal portions of which the portion which is more remote from the second dressing surface (14) is formed by a longitudinal rib (22) of the second lim (2), with respect to which the outward side of the second limb (2) is set back relative to the line of intersection with the second dressing surface (14).

6. A hand device in particular according to one of claims 1 to 5, characterized in that the wide surface, which contains the dressing surface (13), of the pair of surfaces, has, at the side in opposite relationship to the guide surface (5), with respect to the dressing surface (13), a surface portion out of which a contact member (8) is arranged to be displaceable perpendicularly to the surface portion.

7. A hand device according to claims 3 and 6, characterized in that provided in the first limb (1) of the holder is a recess (12) which extends in the longitudinal direction and which has a rising floor surface, wherein the contact member (8) which has a floor surface which rises equally and in opposition thereto is longitudinally displaceably fitted into the recess (12) and can be fixed in at least two positions.

8. A hand device according to claim 7, characterized in that disposed on the contact member (8) is a scale (15) or a marking which indicates the angle (a) between the contact surface of the contact member (8) and the outside surface of the first limb (1) and is associated with a marking (16) or a scale on the first limb (1).

9. A hand device according to claim 7, characterized in that the first limb (1) has a longitudinal slot (24) which extends parallel to the second limb (2) and through which projects a clamping screw (9) for fixing the contact member (8) in any position in the recess (12).

## Revendications

1. Appareil à main pour l'affûtage de carres de skis (21), comportant un support (1, 2) sur lequel sont ménagées deux paires de surfaces (5, 13 ; 6, 14) perpendiculaires l'une à l'autre et destinées à être placées au contact de la semelle (19) et d'une tranche latérale (18) du ski (20), chacune des deux paires de surfaces (5. 13 ; 6.14) incluant une surface d'affûtage (13 ; 14) d'un outil (3), pour l'enlèvement des copeaux, et une surface de guidage (5 ; 6) du support (1, 2) tandis que celle des surfaces de contact de la première paire de surfaces (5, 13), qui contient la première surface d'affûtage (13), est plus large que la première surface de guidage (5), caractérisé en ce que la première paire de surfaces (5, 13) est, par rapport à la seconde paire de surfaces (6, 14), positionnée de telle façon que, si l'on soumet la première paire de surfaces à une rotation imaginaire autour d'un axe parallèle à l'ensemble des surfaces constituant les paires de surfaces, la première surface d'affûtage (13) vient se mettre à la place de la seconde surface d'affûtage (14) et la première surface de guidage (5) vient dans le même temps prendre la place de la seconde surface de guidage (6), la seconde surface de guidage (6) étant, d'une part, plus large que la première surface de guidage (5) et, d'autre part, plus large que la seconde surface d'affûtage (14), tandis que le rapport entre la largeur de la surface appelée à venir au contact de la semelle (19) du ski (20) et celle de la surface destinée à venir s'appliquer contre la tranche latérale (18) de ce dernier, est sensiblement le même dans l'une et l'autre paires.

2. Appareil à main selon la revendication 1, caractérisé en ce que la première paire de surfaces (5, 13) vient prendre la place de la seconde paire de surfaces (6, 14) dans le cas d'une rotation imaginaire de 180°.

3. Appareil à main selon la revendication 2. caractérisé en ce que le support (1, 2) présente une section transversale en forme de L et un outil plat (3), à flexibilité limitée, sur lequel la première surface d'affûtage (13) est ménagée, est inséré dans la première branche (1) du support, tout en faisant saillie au-delà de la surface extérieure de la seconde branche (2), en ce qu'une chape (4) de largeur réduite est montée dans la zone de jonction des deux branches (1, 2) et coiffe la première surface d'affûtage (13) dans le sens de la longueur, auquel cas la surface latérale de la chape (4), tournée vers la première surface d'affûtage (13), forme la première surface de guidage (5), en ce que l'outil (3) porte sur la partie saillant au-delà de la seconde branche (2), la seconde surface d'affûtage (14) parallèle à la première surface d'affûtage (13), et en ce que la surface extérieure de la seconde branche (2) ainsi que la seconde surface d'affûtage (14), tournée vers cette dernière, de l'outil (3) saillant au-delà de la seconde branche (2), définissent la seconde paire de surfaces (6, 14).

4. Appareil à main selon la revendication 3, caractérisé en ce que l'outil plat (3) est bloqué entre une saillie (7) de la chape (4), située à mi- longueur de celle-ci, et une vis de serrage (11) déplaçable dans la seconde branche (2) du support et qui, par l'intermédiaire d'un élément de pression (10), exerce son action sur la face de l'outil (3) opposée à la saillie (7), si bien que les sections de l'outil (3), qui s'étendent dans la direction longitudinale de part et d'autre de la zone de serrage, présentent chacune un jeu, d'un côté et de l'autre, par rapport à la chape (4) et au support.

5. Appareil à main selon la revendication 3, caractérisé en ce que la surface de guidage (6), formée sur la seconde branche (2) du support, est subdivisée en deux portions longitudinales distantes l'une de l'autre, parmi lesquelles la portion longitudinale la plus éloignée de la seconde surface d'affûtage (14) est définie par une nervure longitudinale (22) de la seconde branche (2), par rapport à laquelle la face extérieure de la seconde branche (2) est en renfoncement jusqu'à la ligne d'intersection avec la seconde surface d'usinage (14).

6. Appareil à main selon l'une des revendications 1 à 5, caractérisé en ce que la surface large, contenant la surface d'affûtage (13), de la première paire de surfaces présente une portion de surface qui, par rapport à la première surface d'affûtage (13), s'étend sur son côté opposé à la première surface de guidage (5) et sur laquelle fait saillie une pièce d'appui (8) déplaçable perpendiculairement à ladite portion de surface.

7. Appareil à main selon la revendication 3 et 6, caractérisé en ce que, dans la première branche (1) du support, est ménagé un évidement (12) qui s'étend dans la direction longitudinale et qui présente un fond à pente croissante, la pièce d'appui (8), qui comporte une surface de base à pente croissante complémentaire, étant insérée à coulissement longitudinal dans l'évidement (12) tout en pouvant être immobilisée dans au moins deux positions.

8. Appareil à main selon la revendication 7, caractérisé en ce que sur la pièce d'appui (8), est disposée une échelle graduée (15) indiquant l'angle (a) formé entre la surface d'appui de la pièce d'appui (8) et la surface extérieure de la première branche (1) ou un repère, à laquelle ou auquel est associé, sur la première branche (1), un repère (16) ou respectivement une échelle graduée.

9. Appareil à main selon la revendication 7, caractérisé en ce que la première branche (1) présente une fente longitudinale (24) qui s'étend parallèlement à la seconde branche (2) et que traverse une vis de serrage (9) immobilisant la pièce d'appui (8) dans la position choisie à l'intérieur de l'évidement (12).
